# EUROPÄISCHE PATENTSCHRIFT

(11) **EP 1 935 066 B1**
(45) Veröffentlichungstag und Bekanntmachung des Hinweises auf die Patenterteilung: **07.06.2017**
(21) Anmeldenummer: 06792932.3
(22) Anmeldetag: 22.08.2006
(51) Int. Cl.: H01R 39/26

(54) **KOHLEBÜRSTE FÜR EINEN GLEICHSTROMMOTOR**
CARBON BRUSH FOR A DIRECT-CURRENT MOTOR
BALAI DE CHARBON POUR UN MOTEUR A COURANT CONTINU

(30) Priorität: 30.09.2005 DE 102005047083
(43) Veröffentlichungstag der Anmeldung: 25.06.2008
(73) Patentinhaber: ROBERT BOSCH GMBH, 70442 Stuttgart (DE)
(72) Erfinder: KUENZEL, Gerald, 77839 Lichtenau (DE); BERNAUER, Christof, 76596 Hundsbach (DE)
(86) Internationale Anmeldenummer: PCT/EP2006/065543
(87) Internationale Veröffentlichungsnummer: WO 2007/039349

(56) Entgegenhaltungen:
- DE-A1- 19 650 245
- GB-A- 2 422 252
- US-A- 5 594 290

## Beschreibung

### Stand der Technik

Die Erfindung betrifft eine Kohlebürste und einen Gleichstrommotor mit solch einer Kohlebürste. Speziell betrifft die Erfindung das Gebiet der mechanisch kommutierten Gleichstrommotoren.

Aus der DE 44 38 868 C2 ist eine Kohlebürste für einen mechanisch kommutierten Gleichstrommotor bekannt. Die bekannte Kohlebürste weist eine derart gestaltete Lauffläche auf, dass zwei definierte, möglichst weit auseinanderliegende, im Wesentlichen punkt- beziehungsweise linienförmige Auflageflächen zwischen der Kohlebürste und den kontaktierenden Lamellen des Kollektors des Gleichstrommotors vorhanden sind, wobei die Lauffläche der Kohlebürste mittig mit einer Ausnehmung versehen ist. Eine Kontur der Kohlebürste weist dabei im Bereich der Lauffläche eine zumindest im Wesentlichen V-förmige Kontur auf.

Die aus der DE 44 38 868 C2 bekannte Kohlebürste hat den Nachteil, dass für einen zuverlässigen Betrieb entweder eine sehr große Ausdehnung der Lauffläche und damit der gesamten Kohlebürste erforderlich ist, was neben einem erhöhten Materialeinsatz eine größere Bauform des Gleichstrommotors bedingt, oder die Gefahr besteht, dass die Kohlebürste im Betrieb des Gleichstrommotors mit einer die Lauffläche begrenzenden Kante in einen Kommutatorschlitz eintaucht. Die Gefahr des Eintauchens der Kante der Kohlebürste in einen der Kommutatorschlitze besteht insbesondere bei einem Kantenlauf, wobei die Kohlebürste anschließend an der Kante auf Grund der folgenden Flanke der nächsten Kommutatorlamelle aus dem Kommutatorschlitz geschleudert wird. Dies bedingt eine Anregung der Kohlebürste und damit auch der gesamten Motorstruktur mit der Frequenz der aufeinanderfolgenden Kommutatorschlitze und deren Harmonischen. Das subjektive Geräuschverhalten des Gleichstrommotors wird dadurch hörbar verschlechtert.

Aus der US 5,594,290 A ist ein Gleichstrommotor mit einer Bürste bekannt. Hierbei können miteinander verschnittene Flächen vorgesehen sein, wodurch eine Verschneidungslinie gebildet ist. Die Flächen können hierbei eben oder gebogen ausgestaltet sein. Eine oder beide Flächen können gebogene Flächen sein, die konkav oder konvex ausgestaltet sein können.

### Vorteile der Erfindung

Die erfindungsgemäße Kohlebürste mit den Merkmalen des Anspruchs 1 und der erfindungsgemäße Gleichstrommotor mit den Merkmalen des Anspruchs 7 haben den Vorteil, dass ein mögliches Eintauchen des Bürstenkörpers in an einem Kommutator ausgebildete Kommutatorschlitze oder dergleichen verringert oder verhindert ist. Dadurch kann insbesondere das Geräuschverhalten eines Gleichstrommotors mit einer erfindungsgemäßen Kohlebürste verbessert werden.

Es ist anzumerken, dass der Kommutator des Gleichstrommotors kein Bestandteil der in den Ansprüchen 1 bis 6 beanspruchten Kohlebürste ist und dass solch eine Kohlebürste auch allein ohne solch einen Kommutator hergestellt und verkauft werden kann.

Durch die in den Unteransprüchen aufgeführten Maßnahmen sind vorteilhafte Weiterbildungen der im Anspruch 1 angegebenen Kohlebürste und des im Anspruch 7 angegebenen Gleichstrommotors möglich.

Vorteilhaft ist es, dass der konvexe Abschnitt der Profillinie im Bereich einer Kante des Bürstenkörpers vorgesehen ist, wobei der konvexe Abschnitt auch an die Kante des Bürstenkörpers angrenzen kann. Bei einem Kantenlauf der Kohlebürste wird dabei zumindest beim Überqueren eines Kommutatorschlitzes des Kommutators ein Aufliegen des Bürstenkörpers an dem Kommutator im Bereich des konvexen Abschnitts erreicht, wodurch ein Eintauchen der Kante des Bürstenkörpers in den Kommutatorschlitz wesentlich verringert oder verhindert ist.

Ferner ist es vorteilhaft, dass die Kante des Bürstenkörpers abgerundet ausgestaltet ist, wobei der konvexe Abschnitt der Profillinie die Kante des Bürstenkörpers umfassen kann. Dadurch wird bei einem Eintauchen der Kante des Bürstenkörpers in einen Kommutatorschlitz des Kommutators ein relativ sanftes Herausgleiten des Bürstenkörpers an der Kante zurück auf die Kommutatorfläche ermöglicht. Somit wird ein Anprellen der Kante des Bürstenkörpers an der durch den Kommutatorschlitz gebildeten Flanke des Kommutators verhindert und ein Herausschleudern des Bürstenkörpers an seiner Kante aus dem Kommutatorschlitz verhindert. Auch bei einem relativ ebenen Lauf der Kante des Bürstenkörpers über den Kommutatorschlitz besteht durch diese Maßnahmen der Vorteil, dass ein gleichmäßiger Übergang auf die folgende Kommutatorfläche, die durch den Kommutatorschlitz von der bisherigen Kommutatorfläche getrennt ist, ermöglicht ist.

Vorteilhaft ist es, dass die Profillinie des Bürstenkörpers zumindest einen konkaven Abschnitt aufweist, an dem der Bürstenkörper konkav ausgestaltet ist. Dabei kann der konvexe Abschnitt der Profillinie näher an einer Kante des Bürstenkörpers vorgesehen sein als der konkave Abschnitt. Dadurch wird bei einem Betrieb des Gleichstrommotors, bei dem kein Kantenlauf auftritt, ein relativ gleichmäßiges Anliegen des Bürstenkörpers an dem Kommutator ermöglicht. Außerdem wird bei einem die Drehrichtung ändernden Umsteuervorgang des Gleichstrommotors ein gegebenenfalls auftretendes Umkippen der Kohlebürste verringert.

### Zeichnung

Bevorzugte Ausführungsbeispiele der Erfindung sind in der nachfolgenden Beschreibung anhand der beigefügten Zeichnungen, in denen sich entsprechende Elemente mit übereinstimmenden Bezugszeichen versehen sind, näher erläutert. Es zeigt:
Fig. 1 ein Ausführungsbeispiel eines Gleichstrommotors mit einer Kohlebürste der Erfindung in einer auszugsweisen Schnittdarstellung.
Fig. 2 die in Fig. 1 dargestellte Kohlebürste in einer vereinfachten Darstellung aus mehreren Ansichten und
Fig. 3 eine Kohlebürste gemäß einem weiteren Ausführungsbeispiel in einer vereinfachten Darstellung aus mehreren Ansichten.

### Beschreibung der Ausführungsbeispiele

Fig. 1 zeigt einen Gleichstrommotor 1 mit einer Kohlebürste 2 gemäß einem Ausführungsbeispiel der Erfindung. Der Gleichstrommotor 1 kann insbesondere als mechanisch kommutierter Gleichstrommotor 1 ausgestaltet sein. Der Gleichstrommotor 1 eignet sich insbesondere zur fremdkraftbetätigten Verstellung von Elementen eines Kraftfahrzeugs. Ein bevorzugter Einsatz des Gleichstrommotors 1 besteht als Sitzverstellmotor für Elemente eines Sitzes eines Kraftfahrzeugs, insbesondere für Fahrer- und Beifahrersitze. Der erfindungsgemäße Gleichstrommotor 1 und die erfindungsgemäße Kohlebürste 2 eignen sich jedoch auch für andere Anwendungsfälle.

Der Gleichstrommotor 1 weist eine Kohleführung 3 auf, in der die Kohlebürste 2 geführt ist. Ferner weist der Gleichstrommotor 1 einen Kommutator 4 auf, der mehrere Kommutatorschlitze 5, 6 umfasst. In der Fig. 1 ist eine Situation dargestellt, wie sie beim Betreiben des Gleichstrommotors 1 auftritt, wenn der Kommutator 4 in der Drehrichtung 7 betrieben ist. Der Gleichstrommotor 1 kann auch als Gleichstrommotor 1 mit umkehrbarer Drehrichtung ausgestaltet sein, so dass der Kommutator 4 nach einem Umschaltvorgang entgegen der Drehrichtung 7 rotiert.

An der Außenseite weist der Kommutator 4 mehrere Kommutatorlaufflächen 8, 9, 10 auf, die durch die Kommutatorschlitze 5, 6 voneinander getrennt sind. Bei der Drehung des Kommutators 4 in der Drehrichtung 7 läuft die Kohlebürste 2 zunächst über die Kommutatorfläche 10, dann über die Kommutatorfläche 9, wie es bei dem in der Fig. 1 dargestellten Augenblick der Fall ist, und anschließend über die Kommutatorlauffläche 8.

Die Kohlebürste 2 weist eine Lauffläche 15 auf, die sich von einer Kante 16 bis zu einer Kante 17 der Kohlebürste 2 erstreckt. Durch den in Fig. 1 dargestellten Schnitt durch die Kohlebürste 2 ist eine Profillinie 18 der Kohlebürste 2 definiert, die sich zumindest näherungsweise in der Drehrichtung 7 über die Lauffläche 15 erstreckt und das in der Fig. 1 dargestellte Profil der Kohlebürste 2 begrenzt.

Die Kohlebürste 2 ist bezüglich einer Mittelachse 19 symmetrisch aufgebaut, so dass neben der Lauffläche 15 auch die Profillinie 18 symmetrisch zur Mittelachse 19 ausgestaltet ist. Insbesondere entspricht die Ausgestaltung der Kante 16 und der Lauffläche 15 im Bereich der Kante 16 der Ausgestaltung der Kante 17 und der Lauffläche 15 im Bereich der Kante 17 und umgekehrt.

An die Kante 16 schließt sich ein konvexer Abschnitt 20 der Profillinie 18 an, an dem der Bürstenkörper 2 konvex ausgestaltet ist. Von der Seite des Kommutators 4 betrachtet ist die Lauffläche 15 des Bürstenkörpers 2 an dem konvexen Abschnitt 20 vorgewölbt oder bauchförmig ausgestaltet. Von der Kante 16 gesehen schließt sich an den konvexen Abschnitt 20 ein konkaver Abschnitt 21 der Profillinie 18 an, an dem der Bürstenkörper 2 der Kohlebürste 2 konkav ausgestaltet ist. Von der Seite des Kommutators 4 betrachtet ist die Lauffläche 15 des Bürstenkörpers 2 im Bereich des konkaven Abschnitts 21 daher zurückgewölbt oder hohlförmig ausgestaltet. Ferner weist der Bürstenkörper 2 im Bereich der Mittelachse 19 eine Nut 22 auf. Der konvexe Abschnitt 20 grenzt unmittelbar an den konkaven Abschnitt 21 an, wobei der Übergang zwischen dem konvexen Abschnitt 20 und dem konkaven Abschnitt 21, an dem die Profillinie 18 einen Wendepunkt aufweist, einen Abstand 23 von der Mittelachse 19 des Bürstenkörpers 2 hat.

In dem in Fig. 1 dargestellten Ausführungsbeispiel ist die Kante 17 abgerundet ausgestaltet, wobei ein Kantenradius 24 vorgesehen ist. Der konvexe Abschnitt der Profillinie 18 im Bereich der Kante 17 ist zumindest im Wesentlichen mit einem Radius 25 ausgeführt, während der konkave Abschnitt der Profillinie 18 im Bereich der Kante 17 mit einem Radius 26 ausgeführt ist.

Die Ausgestaltung des Bürstenkörpers 2 und insbesondere der Profillinie 18 des Bürstenkörpers 2 ist an die Abmessungen der Kommutatorschlitze 5, 6 angepasst. Insbesondere erfolgt eine Anpassung an die Breite 27 des Kommutatorschlitzes 6.

Die Lauffläche 15 des Bürstenkörpers 2 schließt mit den Kanten 16, 17 und mit Schrägen 29, 30 ab. Die Schrägen 29, 30 dienen als Toleranzausgleich beim Einschleifprozess, so dass ein eventuell auftretender Versatz der Kohlebürste 2 zu einer Schleifscheibe oder einem Formfräser ausgeglichen und somit das Anschleifen der kompletten Lauffläche 15 gewährleistet ist. Die Übergänge der einzelnen Bereiche, das heißt von der Schräge 29 zur Kante 16, von der Kante 16 zum konvexen Abschnitt 20, vom konvexen Abschnitt 20 zum konkaven Abschnitt 21, vom konkaven Abschnitt 21 zur Nut 22, von der Nut 22 zum konkaven Abschnitt im Bereich der Kante 17, vom konkaven Abschnitt im Bereich der Kante 17 zum konvexen Abschnitt im Bereich der Kante 17, vom konvexen Abschnitt im Bereich der Kante 17 zur Kante 17 und von der Kante 17 zur Schräge 30, sind tangentenstetig ausgestaltet. Der Auslauf der Schrägen 29, 30 zum weiteren Bürstenkörper 2 im Bereich der Kohleführungen 3 ist nicht notwendigerweise tangentenstetig ausgestaltet und kann einen Knick aufweisen.

Fig. 2 zeigt den Bürstenkörper 2 aus mehreren Ansichten und eine vereinfacht dargestellte Schleifscheibe 35 zur Herstellung der Lauffläche 15 des Bürstenkörpers 2. Mit 2A ist dabei der Bürstenkörper 2 in einer Vorderansicht bezeichnet, mit 2B ist der Bürstenkörper 2 aus einer mit B bezeichneten Blickrichtung auf den Bürstenkörper 2A bezeichnet und mit 2C ist der Bürstenkörper 2 aus einer mit C bezeichneten Blickrichtung auf den Bürstenkörpers 2A bezeichnet. Der Bürstenkörper 2 weist eine Durchgangsbohrung 36 auf, die während der Herstellung des Bürstenkörpers zum Halten des Bürstenkörpers 2 und später zum Befestigen des Bürstenkörpers 2 in der Kohleführung 3 dient. Zur Herstellung des Bürstenkörpers 2 wird die in der Drehrichtung 37 rotierende Schleifscheibe 35 in der Vorschubrichtung 38 an den Bürstenkörper 2B gefahren, wodurch die Lauffläche 15 und insbesondere die Profillinie 18 ausgebildet wird. Am Bürstenkörper 2C ergeben sich dadurch linienförmige Tragstellen 40, 41. Während des Betriebs des Gleichstrommotors 1 erfolgt vorzugsweise ein Kontakt zwischen der Kohlebürste 2 und dem Kommutator 4 an den Tragstellen 40, 41. Die Tragstelle 40 ist zumindest näherungsweise beim Übergang zwischen dem konvexen Abschnitt 20 zu dem konkaven Abschnitt 21 vorgesehen. Entsprechendes gilt für die Tragstelle 41.

Fig. 3 zeigt den Bürstenkörper 2 aus mehreren Ansichten und die Schleifscheibe 35 zur Herstellung der Lauffläche 15. In diesem Fall wird die in der Drehrichtung 37 rotierende Schleifscheibe 35 in der Vorschubrichtung 38, die parallel zu der Mittelachse 19 orientiert ist, zumindest in etwa zentriert an die Lauffläche 15 gefahren. Dadurch bildet sich im Unterschied zu der in Fig. 2 gezeigten, in einer Querrichtung 42 des Bürstenkörpers 2 ebenen Lauffläche 15 eine in der Querrichtung 42 zumindest im Wesentlichen kreissegmentförmig verlaufende Lauffläche 15 aus. Dies hat zur Folge, dass anstelle der in Fig. 2 dargestellten linienförmigen Tragstellen 40, 41 seitliche, linienstückförmige Tragstellen 40A, 40B, 41A, 41B ausgestaltet sind, an denen beim Betrieb des Gleichstrommotors 1 vorzugsweise ein elektrischer Kontakt zwischen dem Bürstenkörper 2 und dem Kommutator 4 zustande kommt.

Bei dem in Fig. 2 dargestellten Ausführungsbeispiel ist die in Fig. 1 dargestellte Ausgestaltung vorzugsweise für jeden entlang der Lauffläche 15 erfolgenden Schnitt, bei dem die Profillinie 18 die linienförmigen Tragstellen 40, 41 zumindest näherungsweise senkrecht schneidet, erfüllt. Bei dem in Fig. 3 dargestellten Ausführungsbeispiel ist diese Ausgestaltung der Lauffläche 15 zumindest für Profillinien 18 erfüllt, die die linienstückförmigen Tragstellen 40A, 41A oder die linienstückförmigen Tragstellen 40B, 41B zumindest näherungsweise senkrecht schneiden. Jeder Punkt der Tragstellen 40, 41 oder der Tragstellen 40A, 40B, 41A, 41B stellt einen Kontaktpunkt der Lauffläche 15 dar, an dem ein elektrischer Kontakt zwischen dem Bürstenkörper 2 und dem Kommutator 4 des Gleichstrommotors 1 herstellbar ist. Bei einem Kantenlauf des Bürstenkörpers 2 kann sich dieser Kontaktpunkt allerdings in Richtung der Kante 16 oder der Kante 17 oder auch auf eine der Kanten 16, 17 verschieben.

Es ist anzumerken, dass im Rahmen dieser Erfindung Linien oder Punkte in der Regel nicht als exakte Linien oder Punkte anzusehen sind und dass speziell in Abhängigkeit der Laufzeit des Gleichstrommotors 1 eine Änderung der Ausgestaltung der Tragstellen 40, 41 oder der Tragstellen 40A, 40B, 41A, 41B möglich ist und insbesondere durch zunehmende Abnutzung Kontaktflächen ausgebildet werden können. Dabei kann es auch zu einer teilweisen Abplattung der anhand der Fig. 1 beschriebenen Bereiche der Lauffläche 15 kommen, was in gewissen Grenzen Kanten in der Lauffläche 15 bedingen kann.

Als Beispiel und ohne die Erfindung darauf einzuschränken ist in der Fig. 2 eine Schnittlinie 43 dargestellt, entlang der in Fig. 1 dargestellte Schnitt durch den Bürstenkörper 2 der Kohlenbürste 2 erfolgen kann. Die Profillinie 18 verläuft dann entlang der Schnittlinie 43. Die Profillinie 18 kann jedoch auch näher an einer Seite 44 oder an einer Seite 45 des Bürstenkörpers 2 und vorzugsweise parallel zu der Schnittlinie 43 verlaufen. Bei dem in Fig. 3 dargestellten Ausführungsbeispiel verläuft die Profillinie 18 im Bereich der Seite 44 oder im Bereich der Seite 45.

Die Erfindung ist nicht auf die beschriebenen Ausführungsbeispiele beschränkt.

## Patentansprüche

1. Kohlebürste (2) für einen Gleichstrommotor (1), insbesondere für einen mechanisch kommutierten Gleichstrommotor, mit zumindest einem Bürstenkörper (2), der eine Lauffläche (15) aufweist, wobei an zumindest einem Kontaktpunkt der Lauffläche (15) ein elektrischer Kontakt zwischen dem Bürstenkörper (2) und einem Kommutator (4) des Gleichstrommotors (1) herstellbar ist, wobei eine Profillinie (18) des Bürstenkörpers (2), die sich zumindest entlang der Lauffläche (15) des Bürstenkörpers (2) erstreckt und auf der der Kontaktpunkt liegt, zumindest einen konvexen Abschnitt (20) aufweist, an dem der Bürstenkörper (2) konvex ausgestaltet ist, **dadurch gekennzeichnet, dass** der auf der Profillinie (18) liegende Kontaktpunkt innerhalb des konvexen Abschnitts (20) der Profillinie (18) liegt, dass die Profillinie (18) des Bürstenkörpers (2) zumindest einen konkaven Abschnitt (21) aufweist, an dem der Bürstenkörper (2) konkav ausgestaltet ist, und dass der konvexe Abschnitt (20) der Profillinie (18) näher an einer Kante (16) des Bürstenkörpers (2) vorgesehen ist als der konkave Abschnitt (21).

2. Kohlebürste nach Anspruch 1,
**dadurch gekennzeichnet,**
**dass** der konvexe Abschnitt (20) der Profillinie (18) im Bereich einer Kante (16) des Bürstenkörpers (2) vorgesehen ist.

3. Kohlebürste nach Anspruch 2,
**dadurch gekennzeichnet,**
**dass** der konvexe Abschnitt (20) der Profillinie (18) an die Kante (16) des Bürstenkörpers (2) angrenzt.

4. Kohlebürste nach Anspruch 2,
**dadurch gekennzeichnet,**
**dass** die Kante (16) des Bürstenkörpers (2) abgerundet ausgestaltet ist.

5. Kohlebürste nach Anspruch 4,
**dadurch gekennzeichnet,**
**dass** der konvexe Abschnitt (20) der Profillinie (18) die Kante (16) des Bürstenkörpers (2) umfasst.

6. Kohlebürste nach einem der Ansprüche 1 bis 5,
**dadurch gekennzeichnet,**
**dass** der konvexe Abschnitt (20) der Profillinie (18) an den konkaven Abschnitt (21) der Profillinie (18) angrenzt.

7. Gleichstrommotor (1), insbesondere Motor zur fremdkraftbetätigten Verstellung von Elementen eines Kraftfahrzeugs, mit einem Kommutator (4) und zumindest einer Kohlebürste (2) nach einem der Ansprüche 1 bis 6, die an zumindest einem Kontaktpunkt zumindest zeitweise mit dem Kommutator (4) elektrisch kontaktiert ist.

## Claims

1. Carbon brush (2) for a direct-current motor (1), in particular for a mechanically commutated direct-current motor, with at least one brush body (2) which has a running surface (15), wherein an electric contact between the brush body (2) and a commutator (4) of the direct-current motor (1) can be produced at at least one contact point of the running surface (15), wherein a profile line (18) of the brush body (2), which profile line extends at least along the running surface (15) of the brush body (2) and on which the contact point lies, has at least one convex portion (20) at which the brush body (2) is configured convexly, **characterized in that** the contact point lying on the profile line (18) lies within the convex portion (20) of the profile line (18), **in that** the profile line (18) of the brush body (2) has at least one concave portion (21) at which the brush body (2) is configured concavely, and **in that** the convex portion (20) of the profile line (18) is provided closer to an edge (16) of the brush body (2) than the concave portion (21).

2. Carbon brush according to Claim 1, **characterized in that** the convex portion (20) of the profile line (18) is provided in the region of an edge (16) of the brush body (2).

3. Carbon brush according to Claim 2, **characterized in that** the convex portion (20) of the profile line (18) is adjacent to the edge (16) of the brush body (2).

4. Carbon brush according to Claim 2, **characterized in that** the edge (16) of the brush body (2) is configured to be rounded.

5. Carbon brush according to Claim 4, **characterized in that** the convex portion (20) of the profile line (18) surrounds the edge (16) of the brush body (2).

6. Carbon brush according to one of Claims 1 to 5, **characterized in that** the convex portion (20) of the profile line (18) is adjacent to the concave portion (21) of the profile line (18).

7. Direct-current motor (1), in particular motor for the externally powered adjustment of elements of a motor vehicle, with a commutator (4) and at least one carbon brush (2) according to one of Claims 1 to 6 which is electrically contacted at at least one contact point at least temporarily by the commutator (4).

## Revendications

1. Balai de carbone (2) pour un moteur à courant continu (1), notamment pour un moteur à courant continu commuté mécaniquement, comportant au moins un corps de balai (2) muni d'une surface de roulement (15), dans lequel un contact électrique entre le corps de balai (2) et un commutateur (4) du moteur à courant continu (1) peut être établi au niveau d'au moins un point de contact de la surface de roulement (15), dans lequel une ligne profilée (18) du corps de balai (2), s'étendant au moins le long de la surface de roulement (15) du corps de balai (2) et sur laquelle se trouve le point de contact, présente au moins un segment convexe (20) au niveau duquel le corps de balai (2) est réalisé de manière à être convexe, **caractérisé en ce que** le point de contact se trouvant sur la ligne profilée (18) se situe à l'intérieur du segment convexe (20) de la ligne profilée (18), **en ce que** la ligne profilée (18) du corps de balai (2) présente au moins un segment concave (21) au niveau duquel le corps de balai (2) est réalisé de manière à être concave, et **en ce que** le segment convexe (20) de la ligne profilée (18) est disposé plus près d'une arête (16) du corps de balai (2) que le segment concave (21).

2. Balai de carbone selon la revendication 1, **caractérisé en ce que** le segment convexe (20) de la ligne profilée (18) est disposé dans la région d'une arête (16) du corps de balai (2).

3. Balai de carbone selon la revendication 2, **caractérisé en ce que** le segment convexe (20) de la ligne profilée (18) est adjacent à l'arête (16) du corps de balai (2).

4. Balai de carbone selon la revendication 2, **caractérisé en ce que** l'arête (16) du corps de balai (2) est réalisée de manière arrondie.

5. Balai de carbone selon la revendication 4, **caractérisé en ce que** le segment convexe (20) de la ligne profilée (18) comprend l'arête (16) du corps de balai (2).

6. Balai de carbone selon l'une quelconque des revendications 1 à 5, **caractérisé en ce que** le segment convexe (20) de la ligne profilée (18) est adjacent au segment concave (21) de la ligne profilée (18).

7. Moteur à courant continu (1), notamment moteur pour le réglage actionné par une force externe d'éléments d'un véhicule automobile, comportant un commutateur (4) et au moins un balai de carbone (2) selon l'une quelconque des revendications 1 à 6, qui est mis en contact électrique au moins temporairement avec le commutateur (4) au niveau d'au moins un point de contact.
